# EUROPÄISCHE PATENTSCHRIFT

(11) **EP 2 583 924 B1**
(45) Veröffentlichungstag und Bekanntmachung des Hinweises auf die Patenterteilung: **06.05.2015**
(21) Anmeldenummer: 12184165.4
(22) Anmeldetag: 13.09.2012
(51) Int. Cl.: B65H 11/00, B65H 9/16, B65H 45/14, B65H 7/06

(54) **Bogenbearbeitungsmaschine mit Bogenanleger mit Saugbandmodul**
Sheet processing machine with sheet feeder with suction belt module
Machine de traitement de feuilles avec alimenteur de feuilles doté d'un module à bande d'aspiration

(30) Priorität: 19.10.2011 DE 102011116365
(43) Veröffentlichungstag der Anmeldung: 24.04.2013
(73) Patentinhaber: Heidelberger Druckmaschinen AG, 69115 Heidelberg (DE)
(72) Erfinder: Belmann, Markus, 70806 Kornwestheim (DE)

(56) Entgegenhaltungen:
- EP-A1- 0 615 941
- DE-A1-102008 048 287
- US-A1- 2010 076 619

## Beschreibung

Die Erfindung betrifft eine Bogenbearbeitungsmaschine mit Bogenanleger mit Saugbandmodul gemäß Anspruch 1.

### Stand der Technik

Eine Transporteinrichtung zum Fördern und gleichzeitigen Ausrichten von bogenförmigem Material ist aus der DE 34 10 029 bekannt. Das gegen das Richtlineal leicht schräg verlaufende Förderband ist dabei mit einer Vielzahl von Durchbrechungen versehen, die über einem zu den Durchbrechungen offenen Saugkanal angeordnet sind. Das auf das Förderband gebrachte bogenförmige Material wird durch die erzeugte Saugwirkung auf dem Förderband gehalten und an das Richtlineal transportiert, um es für die anschließenden Weiterverarbeitungsschritte genau auszurichten.

Eine weitere gattungsgemäße Vorrichtung ist aus der DE 44 21 918 bekannt. Dort ist vorgesehen, dass das Förderband auf seiner den Bogen tragenden Oberseite zumindest auf der dem Richtlineal zugekehrten Seite offene Quernuten aufweist, dass das obere Trum des Förderbandes in einem oben offenen Führungskanal läuft, dessen Oberseite auf gleicher Höhe wie die Oberseite des Förderbandes liegt, und dass die offene Seite der Quernuten mit der Luftansaugeinrichtung in Strömungsverbindung steht.

Die DE 10 2004 022 141 A1 beschreibt eine Vorrichtung zum Fördern und gleichzeitigen Ausrichten von Bogen, mit einem Richtlineal und mit mindestens einem in Bogenlaufrichtung leicht schräg zum Richtlineal weisend angeordneten Förderband und einer Luftansaugeinrichtung, wobei das Förderband auf seiner den Bogen tragenden Oberseite offene Quernuten aufweist. Das obere Trum des Förderbandes läuft in einem oben offenen Führungskanal und die Quernuten stehen mit der Luftansaugeinrichtung in Strömungsverbindung, wobei Steuerungsmittel vorgesehen sind, zur Steuerung der Luftzufuhr im Bereich der Quernuten.

Bei den aus dem Stand der Technik bekannten Falzmaschinen (z.B. siehe DE 10 2008 048 287) stehen die Geschwindigkeiten von umlaufenden Bändern eines Zuführtischs und ersten Falzwalzen bzw. vorgelagerten Messerwellen in einem festen Verhältnis zueinander. Dies ist bedingt durch eine unveränderliche mechanische Kopplung der jeweiligen Aggregate mit einem gemeinsamen Antrieb. Um eine gute Falzqualität der Produkte zu erreichen, ist es wichtig, dass bei der Übergabe des Bogens vom Ausrichttisch an das erste Taschenfalzwerk bzw. dessen vorgelagerte Messerwellen die Geschwindigkeit des Bogens gleich der Umlaufgeschwindigkeit der rotativen Werkzeuge, d.h. der Falzwalzen oder der vorgelagerten Messerwellen ist. Dies wird nach dem Stand der Technik so erreicht, dass die Laufgeschwindigkeit der Förderbänder des Ausrichttischs auf Grund einer entsprechenden Getriebeübersetzung immer größer als die Umlaufgeschwindigkeit der rotativen Werkzeuge ist. Um die Ist-Geschwindigkeit der Bogen auf den Förderbändern an die Umlaufgeschwindigkeit der Rotationswerkzeuge anzupassen, wird der Schlupf zwischen den Bogen und den Förderbändern variiert. Der Schlupf ist dabei von der Reibkraft zwischen dem Förderband und dem Bogen abhängig und ergibt sich unter anderem aus dem Bogenformat, dem Gewicht des Bogens, der Beschaffenheit der Oberfläche, der Normalkraft auf dem Bogen, etc. Um den wirksamen Schlupf und damit die Ist-Geschwindigkeit des Bogens auf den Förderbändern anzupassen, wird üblicherweise die Normalkraft geändert, indem die Anzahl von Niederhaltekugeln variiert wird, oder, im Fall von Saugbändern, indem die Ansaugkraft der Luftansaugeinrichtung variiert wird. Diese Einstellungen erfordern dabei eine große Erfahrung des Maschinenbedieners, da dieser bei den Einstellarbeiten keinerlei Unterstützung durch die Maschine bzw. die Maschinensteuerung erfährt.

>

### Aufgabenstellung

Aufgabe der vorliegenden Erfindung ist es daher, eine Bogenbearbeitungsmaschine mit einem Bogenanleger mit Saugbandmodul so weiter zu entwickeln, dass die Anpassung der Bogen-Ist-Geschwindigkeit im Bereich des Bogenanlegers wesentlich vereinfacht wird. Gelöst wird diese Aufgabe durch eine Bogenbearbeitungsmaschine mit den Merkmalen von Anspruch 1.

Die erfindungsgemäße Bogenbearbeitungsmaschine besitzt einen Bogenanleger mit einem Ausrichttisch und weiterhin mindestens einer Bearbeitungsstation, wobei der Bogenanleger zum Vereinzeln von Bogen dient. Vereinzeln meint dabei, dass die Bogen entstapelt werden, um beabstandet oder in einem Schuppenstrom weitertransportiert werden zu können. Der Ausrichttisch besitzt mindestens ein Saugbandmodul mit mindestens einem umlaufenden Saugband zum Transport der Bogen mit einer Bogen-Ist-Geschwindigkeit. Die Bearbeitungsstation besitzt mindestens ein Rotationswerkzeug zum Bearbeiten der Bogen. Wenn es sich bei der Bogenbearbeitungsmaschine um eine Bogenfalzmaschine handelt, so sind die Rotationswerkzeuge vorzugsweise als Falzwalzen oder vorgelagerte Messerwellen ausgeführt.

Erfindungsgemäß besitzt der Ausrichttisch eine erste Messeinrichtung zur Bestimmung der Bogen-Ist-Geschwindigkeit (bzw. in alternativer Schreibweise: Bogen-Ist-Geschwindigkeit) und die Bearbeitungsstation eine zweite Messeinrichtung zur Bestimmung der Umfangs- bzw. Rotationsgeschwindigkeit des mindestens einen Rotationswerkzeugs. Wird durch die zweite Messeinrichtung die Rotationsgeschwindigkeit bzw. eine Drehzahl ermittelt, so wird daraus die Umfangsgeschwindigkeit des Rotationswerkzeugs an seiner wirksamen Oberfläche berechnet. Sowohl die erste Messeinrichtung als auch die zweite Messeinrichtung und das Saugbandmodul sind mit einem Rechner verbunden, welcher eine Auswerteeinheit und die Maschinensteuerung umfasst. Vorteilhaft ist, dass hier die tatsächliche Bogengeschwindigkeit, die Bogen-Ist-Geschwindigkeit gemessen wird und nicht die bekannte Geschwindigkeit des Saugbandes Verwendung findet. Auf Grund von Schlupf zwischen Saugband und Bogen unterscheiden sich deren Geschwindigkeiten nämlich. Erfindungsgemäß wird so eine genauere Geschwindigkeitssteuerung ermöglicht.

Gemäß einer ersten Variante der erfindungsgemäßen Bogenbearbeitungsmaschine wird das Ergebnis der Geschwindigkeitsmessungen dargestellt: die Bogenbearbeitungsmaschine besitzt dazu eine mit dem Steuerungsrechner verbundene Anzeige/Display entweder zur Anzeige von Bogenistgeschwindigkeit und Umfangs- bzw. Rotationsgeschwindigkeit oder zur Anzeige des Unterschieds zwischen Bogenistgeschwindigkeit und Umfangs- bzw. Rotationsgeschwindigkeit. Basierend auf dieser Anzeige kann der Maschinenbediener mittels eines Bedienelements der Bogenbearbeitungsmaschine die Bogenistgeschwindigkeit so variieren, dass der Geschwindigkeitsunterschied behoben wird, z.B. durch Variieren der Saugkraft des Saugbandmoduls.

In vorteilhafter Weise wird gemäß einer zweiten Variante der Erfindung das Saugbandmodul derart von dem Rechner angesteuert, dass die Bogen-Ist-Geschwindigkeit und die Umfangsgeschwindigkeit des mindestens einen Rotationswerkzeugs in etwa gleich groß sind. Dies wird dadurch erreicht, dass die Saugkraft des Saugbandmoduls und damit der wirksame Schlupf zwischen dem Saugband und einem jeweiligen Bogen verändert wird. Dazu weist der Rechner ein Programm zur Geschwindigkeitsangleichung auf und die Saugkraft des Saugbands ist veränderbar. Eine derartige Bogenbearbeitungsmaschine hat den Vorteil, dass die Anpassung der Bogenistgeschwindigkeit ohne Hinzutun des Maschinenbedieners automatisch durchgeführt werden kann. Ändert sich die Laufgeschwindigkeit der Bogenbearbeitungsmaschine, so wird die Saugkraft des Saugbandmoduls automatisch nachreguliert. Der Regelkreis umfasst dabei die Ansteuerung des Saugbandmoduls (Steuerungsrechner) und die beiden Messeinrichtungen.

In einer vorteilhaften Weiterbildung der erfindungsgemäßen Bogenbearbeitungsmaschine wird die zweite Messeinrichtung als Drehgeber ausgeführt und die erste Messeinrichtung erst im Auslaufbereich des Ausrichttisches angeordnet. Auslaufbereich des Ausrichttisches meint dabei den stromabwärtigen Bereich des Ausrichttisches, sodass die Ist-Geschwindigkeit eines Bogens gemessen werden kann, kurz bevor der Bogen von dem Ausrichttisch an die Bearbeitungsstation übergeben wird. Die Bogen-Ist-Geschwindigkeit wird dabei deshalb im Auslaufbereich des Ausrichttischs ermittelt, da sich die Geschwindigkeit bis zur Übergabe an das Rotationswerkzeug nur noch unwesentlich ändert.

In einer besonders vorteilhaften und daher bevorzugten Ausführungsform verfügt die erste Messeinrichtung über mindestens einen optischen Sensor. Dieser ist geeignet, die Bogen-Ist-Geschwindigkeit zu erfassen. In einer Ausführungsvariante verfügt die erste Messeinrichtung über zwei Sensoren, welche auf einer Achse parallel zur Transportrichtung in einem Abstand von 200 bis 300 mm, insbesondere von ca. 250 mm zueinander angeordnet sind. Die Sensoren haben die Eignung, das Passieren von Bogenkanten zu detektieren. Aufgrund der Zeitspanne zwischen dem Detektieren einer Bogenkante durch den stromaufwärtigen Sensor und den stromabwärtigen Sensor und dem bekannten Abstand zwischen beiden Sensoren lässt sich direkt die Bogen-Ist-Geschwindigkeit ermitteln.

In einer vorteilhaften Weiterbildung der Bogenbearbeitungsmaschine besitzt diese einen Datenspeicher zum auftragsbezogenen Abspeichern von Betriebsparametern des Saugbandes, wobei insbesondere die wirksame Saugkraft bzw. die Ansteuerungsparameter zum Erzielen einer erforderlichen Saugkraft abgespeichert werden können. Die in dem Datenspeicher hinterlegten Werte können bei Wiederholaufträgen abgerufen werden, sodass bereits beim Hochfahren die letzten Erfahrungswerte berücksichtigt werden.

Um einen einfachen Aufbau der Bogenbearbeitungsmaschine zu gewährleisten, verfügen der Ausrichttisch und die Bearbeitungseinheit jeweils über eine Antriebseinheit, welche jeweils mechanisch mit einem Hauptantrieb der Bogenbearbeitungsmaschine gekoppelt ist.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1a und b: eine Bogenfalzmaschine gemäß dem Stand der Technik
- Fig. 2a: eine Ansicht einer erfindungsgemäßen Falzmaschine
- Fig. 2b: eine Draufsicht auf die erfindungsgemäße Falzmaschine von Fig. 2a

Die Figuren 1a und 1b zeigen eine Falzmaschine 100, wie sie aus dem Stand der Technik bekannt ist. Die Falzmaschine 100 weist einen Bogenanleger 1, einen Ausrichttisch 2, eine Bearbeitungsstation 3 und eine Maschinensteuerung mit Rechner 4 auf. Der Bogenanleger 1 bewirkt ein Vereinzeln von Bogen B von einem Bogenstapel S, wozu ein Trennsauger 11 (Tremat) an der Hinterkante des Stapels S mittels Blasluft und Hubsauger einen Bogen B vom Stapel trennt und anhebt, welcher dann durch ein Saugrad 10 an den Ausrichttisch 2 übergeben werden kann. Der Ausrichttisch 2 besitzt eine Vielzahl von Führungsschienen 23, auf welchen ein jeweiliger Bogen B während seines Transports in Bogentransportrichtung T aufliegt. Während des Transports über den Ausrichttisch 2 wird ein jeweiliger Bogen B von dem Förderband 20, welches leicht schräg zur Bogentransportrichtung T verläuft, gegen ein Ausrichtlineal 21 transportiert und so ausgerichtet. Um ein Abheben eines jeweiligen Bogens B zu verhindern und sicher zu stellen, dass ein jeweiliger Bogen B in Kontakt mit dem Förderband 20 bleibt, ist eine Vielzahl von Niederhaltekugeln 22 vorgesehen. Ein so ausgerichteter Bogen B wird nachfolgend an die Bearbeitungsstation 3, hier dargestellt als erste Falzstation, übergeben. Die Falzstation 3 besitzt vorgelagerte Messerwellen 30, erste Falzwalzen 31, zweite Falzwalzen 32 und Falztaschen 33. In der Darstellung der Figuren 1a und 1b stellen die vorgelagerten Messerwellen 30 ein erstes Rotationswerkzeug der Bearbeitungsstation dar. Besitzt die Falzstation 3 keine vorgelagerten Messerwellen 30, so wird das erste Rotationswerkzeug der Bearbeitungsstation 3 durch die Falzwalzen 31 gebildet.

In den Figuren 2a und 2b ist eine erfindungsgemäße Bogenbearbeitungsmaschine dargestellt, welche hier als Falzmaschine ausgeführt ist. Die Falzmaschine 100 umfasst dabei ebenfalls einen Bogenanleger 1, einen Ausrichttisch 2, eine Bearbeitungsstation 3 - ausgeführt als erste Falzstation - und eine Maschinensteuerung mit Rechner 4. Die durch den Bogenanleger 1 von einem Bogenstapel S vereinzelten Bogen B werden über einen Ausrichttisch 2 der Falzstation 3 zugeführt. Der Ausrichttisch 2 besitzt dazu ein Saugbandmodul 24, welches eine Vakuumpumpe 25 und ein Saugband 20 umfasst. Ein jeweiliger Bogen B wird während seines Transports in Bogentransportrichtung T durch das Saugband 20 angesaugt und so gegen ein Ausrichtlineal 21 bewegt und daran ausgerichtet. Im Auslaufbereich des Ausrichttischs 2 sind zwei Sensoren 51 und 52 angeordnet, welche gemeinsam die erste Messeinrichtung 50 bilden. Der stromabwärtige Sensor 52 ist dabei vom stromaufwärtigen Sensor 51 beabstandet angeordnet, wobei der Abstand d beträgt. Die Sensoren 51 und 52 sind mit der Maschinensteuerung 4 verbunden, welche den Anleger 1, den Ausrichttisch 2 und die Bearbeitungsstation 3 ansteuert. Durch die erste Messeinrichtung 50 wird die Ist-Geschwindigkeit v eines jeweiligen Bogens B im Auslaufbereich des Ausrichttischs bestimmt. Eine zweite Messeinrichtung 60 ist in der Bearbeitungsstation 3 vorgesehen und dient der Bestimmung der Umfangsgeschwindigkeit des ersten Rotationswerkzeugs 30 bzw. 31. Die zweite Messeinrichtung 60 ist ebenfalls mit der Maschinensteuerung 4 verknüpft. Wird durch die zweite Messeinrichtung 60 nicht direkt die Umfangsgeschwindigkeit am Wirkelement eines jeweiligen Rotationswerkzeugs 30 bzw. 31 gemessen, so wird diese, basierend auf der gemessenen Drehgeschwindigkeit ω bzw. der Drehzahl durch die Maschinensteuerung 4 berechnet. In der Maschinensteuerung 4 erfolgt dann ein Vergleich von gemessener Bogen-Ist-Geschwindigkeit v und Umfangsgeschwindigkeit ω. Bei mangelnder Übereinstimmung der beiden Geschwindigkeiten v, ω wird die Bogen-Ist-Geschwindigkeit v durch die Maschinensteuerung geändert, indem die wirksame Normalkraft auf einen Bogen B im Bereich des Saugbandes 20 angepasst wird. In anderen Worten: Durch eine Anpassung der Saugkraft des Saugbandmoduls 24 wird der Schlupf zwischen Saugband 20 und Bogen B angepasst. Sollte eine zu geringe Bogen-Ist-Geschwindigkeit v vorliegen, so wird die Saugkraft erhöht, sollte eine zu hohe Bogen-Ist-Geschwindigkeit v vorliegen, so wird die Saugkraft verringert. Wird die Laufgeschwindigkeit der Bogenfalzmaschine 100 geändert, so erfolgt eine automatische Anpassung der Bogen-Ist-Geschwindigkeit v an die geänderte Rotationsgeschwindigkeit ω der Rotationswerkzeuge 30, 31. Die Parameter zur Ansteuerung des Saugbandmoduls 24 können in einem Datenspeicher 40 der Maschinensteuerung 4 abgespeichert werden.

### Bezugszeichenliste

- 1: Bogenanleger
- 2: Ausrichttisch
- 3: Bearbeitungsstation
- 4: Maschinensteuerung mit Rechner

- 10: Saugrad
- 11: Trennsauger (Tremat)
- 12: Vakuumpumpe
- 13: Kompressor
- 14: Seitenbläser

- 20: Förderband
- 21: Ausrichtlineal
- 22: Niederhaltekugeln
- 23: Führungsschienen
- 24: Saugbandmodul
- 25: Vakuumpumpe

- 30: Rotationswerkzeug (vorgelagerte Messerwellen)
- 31: Rotationswerkzeug (Falzwalzen)
- 32: Falzwalzen
- 33: Falztasche

- 40: Datenspeicher

- 50: 1. Messeinrichtung
- 51: stromaufwärtiger Sensor
- 52: stromabwärtiger Sensor

- 60: 2. Messeinrichtung/Drehgeber

- 100: Bogenbearbeitungsmaschine (Falzmaschine)

- B: Einzelbogen
- S: Bogenstapel
- T: Transportrichtung

- d: Abstand
- v: Bogengeschwindigkeit
- ω: Drehgeschwindigkeit / Umfangsgeschwindigkeit

## Patentansprüche

1. Bogenbearbeitungsmaschine (100) mit einem Bogenanleger (1), einem Ausrichttisch (2) und mindestens einer Bearbeitungsstation (3), wobei der Bogenanleger (1) dem Vereinzeln von Bogen (B) dient, wobei der Ausrichttisch (2) ein Saugbandmodul (24) mit mindestens einem umlaufenden Saugband (20) zum Transport der Bogen (B) mit einer Bogenistgeschwindigkeit (v) aufweist und wobei die Bearbeitungsstation (3) mindestens ein Rotationswerkzeug (31, 32) zum Bearbeiten der Bogen (B) besitzt,
**dadurch gekennzeichnet,**
**dass** der Ausrichttisch (2) eine erste Messeinrichtung (50) zur Bestimmung der Bogenistgeschwindigkeit (v) und die Bearbeitungsstation (3) eine zweite Messeinrichtung (60) zur Bestimmung der Umfangs- bzw. Rotationsgeschwindigkeit (ω) des mindestens einen Rotationswerkzeugs (31, 32) aufweisen und dass die mindestens erste und zweite Messeinrichtung (50, 60) und das Saugbandmodul (24) mit einem Steuerungsrechner (4) verbunden sind.

2. Bogenbearbeitungsmaschine nach Anspruch 1,
**dadurch gekennzeichnet,**
**dass** die Bogenbearbeitungsmaschine (100) eine mit dem Steuerungsrechner (4) verbundene Anzeige aufweist zur Anzeige von Bogenistgeschwindigkeit (v) und Umfangs- bzw. Rotationsgeschwindigkeit (ω) oder zur Anzeige des Unterschieds zwischen Bogenistgeschwindigkeit (v) und Umfangs- bzw. Rotationsgeschwindigkeit (ω) und, dass die Bogenbearbeitungsmaschine (100) ein Bedienelement aufweist zum Variieren der Bogenistgeschwindigkeit (v).

3. Bogenbearbeitungsmaschine nach Anspruch 1,
**dadurch gekennzeichnet,**
**dass** das Saugbandmodul (24) derart von dem Steuerungsrechner (4) angesteuert wird, dass die Bogenistgeschwindigkeit (v) und die Umfangsgeschwindigkeit (ω) des mindestens einen Rotationswerkzeugs (30,31) in etwa gleich groß sind.

4. Bogenbearbeitungsmaschine nach Anspruch 3,
**dadurch gekennzeichnet,**
**dass** die Saugkraft des Saugbandmoduls (24) verändert wird, und damit der Schlupf zwischen dem Saugband (20) und einem jeweiligen Bogen (B) verändert wird.

5. Bogenbearbeitungsmaschine nach einem der vorangehenden Ansprüche,
**dadurch gekennzeichnet,**
**dass** die erste Messeinrichtung (50) im Auslaufbereich des Ausrichttisches (2) angeordnet ist und/oder dass die zweite Messeinrichtung (60) als Drehgeber ausgeführt ist.

6. Bogenbearbeitungsmaschine nach einem der vorangehenden Ansprüche,
**dadurch gekennzeichnet,**
**dass** die erste Messeinrichtung (50) über mindestens einen optischen Sensor (51, 52) verfügt.

7. Bogenbearbeitungsmaschine nach einem der vorangehenden Ansprüche,
**dadurch gekennzeichnet,**
**dass** die erste Messeinrichtung (50) über zwei Sensoren (51, 52) verfügt, welche auf einer Achse parallel zur Transportrichtung (T) im Abstand (d) von 200 bis 300 mm, insbesondere von ca. 250 mm, zueinander angeordnet sind.

8. Bogenbearbeitungsmaschine nach einem der vorangehenden Ansprüche,
**dadurch gekennzeichnet,**
**dass** die Bogenbearbeitungsmaschine (100) einen Datenspeicher (40) aufweist zum auftragsbezogenen Abspeichern von Betriebsparametern des Saugmoduls (24), insbesondere der Saugkraft.

9. Bogenbearbeitungsmaschine nach einem der vorangehenden Ansprüche,
**dadurch gekennzeichnet,**
**dass** der Ausrichttisch (2) und die Bearbeitungsstation (3) jeweils über eine Antriebseinheit verfügen, welche mechanisch mit einem Hauptantrieb der Bogenbearbeitungsmaschine (100) gekoppelt ist.

10. Bogenbearbeitungsmaschine nach einem der vorangehenden Ansprüche,
**dadurch gekennzeichnet,**
**dass** die Bogenbearbeitungsmaschine (100) als Bogenfalzmaschine ausgeführt ist und / oder,
**dass** es sich bei dem mindestens einen Rotationswerkzeug um Falzwalzen (31) oder vorgelagerte Messerwellen (30) handelt.

## Claims

1. Machine (100) for processing sheets comprising a sheet feeder (1), an alignment table (2) and at least one processing station (3), wherein the sheet feeder (1) is used to separate sheets (B), wherein the alignment table (2) has a suction belt module (24) having at least one revolving suction belt (20) for transporting the sheets (B) at an actual sheet speed (v), and wherein the processing station (3) has at least one rotary tool (31, 32) for processing the sheets (B),
**characterized in**
**that** the alignment table (2) includes a first measuring device (50) for determining the actual sheet speed (v) and the processing station (3) includes a second measuring device (60) for measuring the circumferential and/or rotary speed (ω) of the at least one rotary tool (31, 32) and that the at least first and second measuring device (50, 60) and the suction belt module (24) are connected to a control unit (4).

2. Machine for processing sheets according to claim 1,
**characterized in**
**that** the machine (100) for processing sheets has a display device connected to the control unit (4) to display the actual sheet speed (v) and the circumferential and/or rotary speed (ω) or to display the difference between the actual speed (v) and the circumferential and/or rotary speed (ω)and that the machine (100) for processing sheets has an operating element for varying the actual sheet speed (v).

3. Machine for processing sheets according to claim 1,
**characterized in**
**that** the suction belt module (24) is controlled by the control unit (4) in such a way that the actual sheet speed (v) and the circumferential speed (ω) of the at least one rotary tool (30, 31) are approximately equal.

4. Machine for processing sheets according to claim 3,
**characterized in**
**that** the suction force of the suction belt module (24) is modified, modifying the slip between the suction belt (20) and a respective sheet (B).

5. Machine for processing sheets according to any one of the preceding claims,
**characterized in**
**that** the first measuring device (50) is disposed in the exit region of the alignment table (2) and/or that the second measuring device (60) is embodied as a rotary encoder.

6. Machine for processing sheets according to any one of the preceding claims,
**characterized in**
**that** the first measuring device (50) includes at least one optical sensor (51, 52).

7. Machine for processing sheets according to any one of the preceding claims,
**characterized in**
**that** the first measuring device (50) has two sensors (51, 52) that are disposed on an axis parallel to the direction of transport (T) and at a distance (d) of 200 to 300 mm, in particular of 250 mm, from each other.

8. Machine for processing sheets according to any one of the preceding claims, **characterized in**
**that** the machine (100) for processing sheets has a data memory (40) for saving operating parameters of the suction module (24), in particular the suction force, in a job-related way.

9. Machine for processing sheets according to any one of the preceding claims,
**characterized in**
**that** the alignment table (2) and the processing unit (3) are provided with a respective drive unit that is mechanically coupled to a main drive of the machine (100) for processing sheets.

10. Machine for processing sheets according to any one of the preceding claims,
**characterized in**
**that** the machine (100) for processing sheets is a sheet folding machine and/or that the at least one rotary tool consists of folding rollers (31) or upstream knife shafts (30).

## Revendications

1. Machine de traitement de feuille (100) avec un margeur de feuille (1), une table d'alignement (2) et au moins un poste de traitement (3), le margeur de feuille (1) servant à la séparation de feuilles (B), la table d'alignement (2) présentant un module de bande aspirante (24) avec au moins une bande aspirante (20) pour le transport des feuilles (B) avec une vitesse réelle de feuille (v) et le poste de traitement (3) possédant au moins un outil de rotation (31, 32) pour le traitement des feuilles (B),
**caractérisée**
**en ce que** la table d'ajustement (5) présente un premier dispositif de mesure (50) pour la détermination de vitesse réelle de feuille (v) et le poste de traitement (3) un second dispositif de mesure (60) pour la détermination de la vitesse périphérique respectivement de rotation (ω) d'au moins un outil de rotation (31, 32) et en ce qu'au moins le premier et le second dispositif de mesure (50, 60) et le module de bande aspirante (20) sont reliés à un ordinateur de commande (4).

2. Machine de traitement de feuille selon la revendication 1,
**caractérisée**
**en ce que** la machine de traitement de feuilles (100) présente un affichage relié à l'ordinateur de commande (4) pour afficher la vitesse réelle de feuille (v) et la vitesse périphérique respectivement de rotation (ω) ou pour l'affichage de la différence entre la vitesse réelle de feuilles (v) et la vitesse périphérique respectivement de rotation (ω) et en ce que la machine de traitement de feuilles (100) présente un élément de commande pour la variation de la vitesse réelle de feuilles (v).

3. Machine de traitement de feuilles selon la revendication 1,
**caractérisée**
**en ce que** le module de bande aspirante (24) est commandé par l'ordinateur de commande (4) de sorte que la vitesse réelle de feuille (v) et la vitesse périphérique respectivement de rotation (ω) d'au moins un outil de rotation (30, 31) sont environ les mêmes.

4. Machine de traitement de feuilles selon la revendication 1,
**caractérisée**
**en ce que** la force du module de bande aspirante (24) est modifiée et l'écart est modifiée entre la bande aspirante (20) et une feuille respective (B).

5. Machine de traitement de feuilles selon l'une des revendications précédentes,
**caractérisée**
**en ce que** le premier dispositif de mesure (50) est disposé dans la zone de sortie de la table d'ajustement (2) et/ou en ce que le second dispositif de mesure (60) est réalisé comme un capteur rotatif.

6. Machine de traitement de feuilles selon l'une des revendications précédentes,
**caractérisée**
**en ce que** le premier dispositif de mesure (50) dispose d'au moins un capteur optique (5, 52).

7. Machine de traitement de feuilles selon l'une des revendications précédentes,
**caractérisée**
**en ce que** le premier dispositif de mesure (50) dispose de deux capteurs (51, 52) qui sont disposés sur un axe parallèle à la direction de transport (T) à une distance (d) comprise entre 200 et 300 mm en particulier environ 250 mm.

8. Machine de traitement de feuilles selon l'une des revendications précédentes,
**caractérisée**
**en ce que** la machine de traitement de feuilles (100) présente une mémoire de données (40) pour le stockage de paramètres de service du module aspirant (24) en particulier de la force d'aspiration.

9. Machine de traitement de feuilles selon l'une des revendications précédentes,
**caractérisée**
**en ce que** la table d'ajustement (2) et la station de traitement (3) disposent respectivement d'une unité d'entraînement qui est accouplée à un entraînement principal de la machine de traitement de feuilles (100).

10. Machine de traitement de feuilles selon l'une des revendications précédentes,
**caractérisée**
**en ce que** la machine de traitement de feuilles (100) est réalisée en tant que machine de pliage de feuilles et/ou en ce qu'il s'agit, pour au moins un outil de rotation, de rouleaux plieurs (31) ou d'arbres de mesure placés en amont.
